# EUROPÄISCHE PATENTANMELDUNG

(11) **EP 0 849 717 A2**
(43) Veröffentlichungstag der Anmeldung: **24.06.1998**
(21) Anmeldenummer: 97402893.8
(22) Anmeldetag: 01.12.1997
(51) Int. Cl.: G08B 26/00

(54) **Rauch- oder Brandmeldevorrichtung**

(30) Priorität: 17.12.1996 DE 29621921 U
(71) Anmelder: ALCATEL ALSTHOM COMPAGNIE GENERALE D'ELECTRICITE, 75008 Paris (FR)
(72) Erfinder: Warden, Gert, Dipl.-Ing., 41199 Mönchengladbach (DE); Evers, Michael, Dipl.-Ing., 41751 Viersen (DE)
(74) Vertreter: Mende, Dirk

(57) **Zusammenfassung**

Eine Rauch- oder Brandmeldevorrichtung (1) hat eine Mehrzahl von Rauch- oder Brandmeldern (3), eine Überwachungseinrichtung (5) und ein Bussystem (9). Das Bussystem (9) verbindet die Rauch- oder Brandmelder (3) mittels flammwidriger elektrischer Leitungen (11) zur Angabe des alarmgebenden Rauch- oder Brandmelders (3) mit der Überwachungseinrichtung (5). Diese Vorrichtung ermöglicht eine schnelle, sichere und ortsgenaue Rauch- und Brandmeldung und eignet sich insbesondere für öffentliche Gebäude wie Bahnhöfe, Flughäfen, Kaufhäuser und ähnliche (Fig.).

## Beschreibung

Die Erfindung betrifft eine Rauch- oder Brandmeldevorrichtung mit einer Mehrzahl von Rauch- oder Brandmeldern.

In Gebäuden mit hoher Personen- und/oder Sachwertkonzentration, insbesondere in öffentlichen Gebäuden wie Kaufhäusern, Bahnhöfen, Flughäfen und ähnlichen sind Rauch- oder Brandmelder installiert, die möglichst schnell eine starke Rauchentwicklung oder einen Brandfall melden sollen.

In der EP 0 628 972 A2 ist ein elektrisches Kabel mit einem verbesserten Brandverhalten für die Verwendung in Brandmeldevorrichtungen oder anderen Anlagen, bei denen die Funktion der elektrischen Kabel im Brandfall über eine möglichst lange Zeit erhalten bleiben soll, beschrieben. Als Mantelmaterial für solche Kabel mit verbessertem Brandverhalten setzen sich neben den bekannten halogenhaltigen Werkstoffen in zunehmendem Maße elastomere halogenfreie Werkstoffmischungen durch, bei denen im Brandfall die Entstehung von toxischen und korrosiven Gasen vermieden ist.

Wie Brandfälle in der vergangenen Zeit gezeigt haben, ist es in der Regel nicht ausreichend, daß ein Brand oder eine starke Rauchentwicklung lediglich gemeldet wird. Um die Gefährdung insbesondere von Personen im Brandfall bzw. bei starker Rauchentwicklung zu vermeiden, kommt es darauf an zu wissen, wo sich der Brandherd befindet und in welche Richtung sich der Brand ausbreitet bzw. in welche Richtung der Rauch zieht.

Der Erfindung liegt daher die Aufgabe zugrunde, eine Rauch- oder Brandmeldevorrichtung zu schaffen, die eine schnelle, sichere und ortsgenaue Rauch- oder Brandmeldung gewährleistet.

Dieses Problem wird gemäß der Erfindung gelöst, indem eine Überwachungseinrichtung und ein Bussystem vorgesehen sind, wobei das Bussystem die Rauch- oder Brandmelder mittels flammwidriger elektrischer Leitungen zur Angabe des alarmgebenden Rauch- oder Brandmelders mit der Überwachungseinrichtung verbindet.

Die durch die Erfindung erzielbaren Vorteile bestehen insbesondere darin, daß starke Rauchentwicklungen oder Brände schnell und ortsgenau gemeldet und einer Überwachungseinrichtung angezeigt werden können. Dies gilt selbst für den Fall, daß die Rauch- oder Brandmelder an unzugänglichen Stellen wie hinter Zwischendecken oder -wänden, in Kabelkanälen oder auf Kabelpritschen angeordnet sind und eine dort auftretende Rauchentwicklung oder Erhitzung an die Überwachungseinrichtung melden. Durch die Angabe des alarmgebenden Rauch- oder Brandmelders ist es ebenfalls möglich, die Ausbreitungsrichtung des Brandes bzw. des Rauches zu ermitteln und in Kenntnis dieser Sachlage geeignete Rettungs- und Bekämpfungsmaßnahmen zu ergreifen. Die Verwendung flammwidriger elektrischer Leitungen, sogenannter Notbetriebskabel, gewährleistet dabei, daß die Rauch- oder Brandmeldevorrichtung auch noch eine halbe Stunde oder länger nach dem Eintritt des Brandfalles eine zuverlässige Überwachung ermöglicht. Da die Rauch- oder Brandmelder mittels eines Bussystems mit der Überwachungseinrichtung verbunden sind, sind in der Regel zweiadrige flammwidrige elektrische Leitungen für die Zwecke der Erfindung ausreichend, so daß die erfindungsgemäße Rauch- oder Brandmeldevorrichtung einfach und kostengünstig herstellbar ist.

Für eine einfache Ermittlung des alarmgebenden Rauch- oder Brandmelders ist es von Vorteil, wenn jeder der Rauch- oder Brandmelder eine von der Überwachungseinrichtung identifizierbare individuelle Kennung aufweist.

Ein Ausführungsbeispiel der Erfindung ist in der Fig. der Zeichnung vereinfacht dargestellt und in der nachfolgenden Beschreibung näher erläutert.

Die in der Fig. beispielhaft dargestellte Rauch- oder Brandmeldevorrichtung 1 hat eine Mehrzahl von Rauch- oder Brandmeldern 3 und eine Überwachungseinrichtung 5, die beispielsweise einen der optischen Überwachung dienenden Monitor 7 aufweist. Die Rauch- oder Brandmelder 3 sind an ein Bussystem 9 angeschlossen, das die Rauch- oder Brandmelder 3 mittels flammwidriger elektrischer Leitungen 11, deren Isolation im Brandfall über eine längere Zeit erhalten bleibt, mit der Überwachungseinrichtung 5 verbindet. Mittels der Überwachungseinrichtung 5 und dem daran angeschlossenen Monitor 7 kann festgestellt werden, welcher der Rauch- oder Brandmelder 3 ein Alarmsignal gibt. Zu diesem Zweck weist z. B. jeder der Rauch- oder Brandmelder 3 eine von der Überwachungseinrichtung 5 identifizierbare individuelle Kennung auf. Auf diese Weise können die Rauchentstehung oder der Brandherd geortet werden und durch die Ausbreitung des Rauches bzw. das Fortschreiten des Brandes Rückschlüsse auf die in diesem Fall erforderlichen Rettungs- und Bekämpfungsmaßnahmen gezogen werden.

## Patentansprüche

1. Rauch- oder Brandmeldevorrichtung mit einer Mehrzahl von Rauch- oder Brandmeldern (3), einer Überwachungseinrichtung (5) und einem Bussystem (9), das die Rauch- oder Brandmelder (3) mittels flammwidriger elektrischer Leitungen (11) zur Angabe des alarmgebenden Rauch- oder Brandmelders (3) mit der Überwachungseinrichtung (5) verbindet.

2. Rauch- oder Brandmeldevorrichtung nach Schutzanspruch 1, dadurch gekennzeichnet, daß jeder der Rauch- oder Brandmelder (3) eine von der Überwachungseinrichtung (5) identifizierbare individuelle Kennung aufweist.
